# EUROPÄISCHE PATENTSCHRIFT

(11) **EP 2 691 188 B1**
(45) Veröffentlichungstag und Bekanntmachung des Hinweises auf die Patenterteilung: **17.06.2015**
(21) Anmeldenummer: 12718185.7
(22) Anmeldetag: 27.04.2012
(51) Int. Cl.: B21B 37/28, B21B 37/68

(54) **BETRIEBSVERFAHREN FÜR EINE WALZSTRASSE**
OPERATING METHOD FOR A ROLLING TRAIN
PROCÉDÉ PERMETTANT DE FAIRE FONCTIONNER UN TRAIN DE LAMINOIR

(30) Priorität: 24.05.2011 EP 11167282
(43) Veröffentlichungstag der Anmeldung: 05.02.2014
(73) Patentinhaber: Siemens Aktiengesellschaft, 80333 München (DE)
(72) Erfinder: KURZ, Matthias, 91052 Erlangen (DE)
(86) Internationale Anmeldenummer: PCT/EP2012/057814
(87) Internationale Veröffentlichungsnummer: WO 2012/159849

(56) Entgegenhaltungen:
- WO-A1-2006/063948
- DE-A1-102004 041 328

## Beschreibung

Die vorliegende Erfindung betrifft ein Betriebsverfahren für eine Walzstraße zum Walzen eines flachen Walzgutes in mindestens einem Walzgerüst der Walzstrasse,
- wobei einem Steuerrechner für die Walzstraße Gerüstparameter des Walzgerüsts beschreibende Gerüstdaten vorgegeben werden,
- wobei der Steuerrechner im Rahmen einer Stichplanberechnung das Walzen des flachen Walzgutes im Walzgerüst beschreibende Größen ansetzt,
- wobei die angesetzten Größen in Verbindung mit das flache Walzgut vor dem Walzen in dem Walzgerüst beschreibenden Anfangsdaten und den Gerüstdaten des Walzgerüsts den sich beim Walzen des flachen Walzgutes im Walzgerüst ergebenden Walzspalt und dessen Asymmetrie beschreiben,
- wobei die das Walzen des flachen Walzgutes im Walzgerüst beschreibenden Größen für die Gesamtwalzkraft, die Walzkraftdifferenz zwischen Antriebs- und Bedienseite und die Anstellungsdifferenz zwischen Antriebs- und Bedienseite charakteristisch sind,
- wobei die Anfangsdaten zumindest für die Breite, die mittlere Dicke und die mittlere Festigkeit des flachen Walzgutes charakteristische Größen umfassen,
- wobei der Steuerrechner im Rahmen der Stichplanberechnung anhand der Anfangsdaten, der Gerüstdaten und der angesetzten Größen mittels eines Keilmodells einen Auslaufkeil und/ oder einen Säbel ermittelt, die für das flache Walzgut erwartet werden, wenn das flache Walzgut im Walzgerüst mit den angesetzten Größen gewalzt wird.

Die vorliegende Erfindung betrifft weiterhin ein Computerprogramm, das Maschinencode umfasst, der von einem Steuerrechner für eine Walzstraße zum Walzen eines flachen Walzgutes unmittelbar abarbeitbar ist und dessen Abarbeitung durch den Steuerrechner bewirkt, dass der Steuerrechner die Walzstraße gemäß einem derartigen Betriebsverfahren betreibt.

Die vorliegende Erfindung betrifft weiterhin einen Steuerrechner für eine Walzstraße zum Walzen eines flachen Walzgutes, wobei der Steuerrechner derart ausgebildet ist, dass er die Walzstraße gemäß einem derartigen Betriebsverfahren betreibt.

Die vorliegende Erfindung betrifft weiterhin eine Walzstraße zum Walzen eines flachen Walzgutes, die mit einem derartigen Steuerrechner ausgestattet ist.

Derartige Gegenstände sind beispielsweise aus der WO 2006/063 948 A1 bekannt.

Bei dem bekannten Betriebsverfahren beschreiben die angesetzten Größen in Verbindung mit das flache Walzgut vor dem Walzen in dem Walzgerüst beschreibenden Anfangsdaten und den Gerüstdaten des Walzgerüsts den sich beim Walzen des flachen Walzgutes im Walzgerüst ergebenden Walzspalt. Der Steuerrechner ermittelt im Rahmen der Stichplanberechnung anhand der Anfangsdaten, der Gerüstdaten und der angesetzten Größen mittels eines Modells erwartete Größen, die für das flache Walzgut erwartet werden, wenn das flache Walzgut im Walzgerüst mit den angesetzten Größen gewalzt wird. Der Steuerrechner variiert im Rahmen der Stichplanberechnung gemäß einer Strategie mindestens eine der angesetzten Größen, so dass die ermittelten erwarteten Größen den Endgrößen zumindest angenähert werden. Der Steuerrechner übergibt die im Rahmen des Stichplans ermittelten variierten Größen an eine Basisautomatisierung des Walzgerüsts, so dass das flache Walzgut im Walzgerüst gemäß den variierten Größen gewalzt wird.

Aus der DE 10 2009 043 400 A1 ist ein Konzept zur modellbasierten Ermittlung von Stellglied-Sollwerten für eine Warmbreitbandstraße mit mehreren Walzgerüsten bekannt. Bei diesem Konzept ist bei Ausführung der Stellglied-Sollwerte eine gewünschte Zielkontur der Walzspalte der Gerüste einstellbar. In einem ersten Verfahrensschritt dieses Konzepts wird eine Soll-Geschwindigkeitskeiligkeit des Warmbandes nach jedem Gerüst vorgegeben. Im zweiten Schritt werden mit Hilfe von Bandplanheitsmodellen Werte für Banddickenkonturen an den Ausläufen der Gerüste ermittelt. Im dritten Schritt werden mit Hilfe von Materialflussmodellen für jedes Gerüst aufzubringende Walzkraftverteilungen bestimmt. Im vierten Schritt wird die Zielkontur für die Bandlaufstellglieder ermittelt. Im fünften Schritt werden für jedes Gerüst mit Hilfe eines Optimierungsverfahrens die Stellgliedsollwerte aus der Zielkontur berechnet.

Das in der DE 10 2009 043 400 A1 beschriebene Verfahren wird angewendet, während das flache Walzgut eine mehrgerüstige Walzstraße durchläuft. Für die Durchführung des Verfahrens werden sowohl einlaufseitige als auch auslaufseitige Messgrößen aller beteiligten Walzgerüste benötigt.

Der DE 10 2009 043 401 A1 ist ein gleichgelagerter Offenbarungsgehalt zu entnehmen.

Beim Walzen von Metall ist die Form des Walzgutes von Beginn des Prozesses an über alle Zwischenschritte hinweg eine wichtige Größe. Neben Dicke, Breite, Profil und Planheit sind auch die Keiligkeit (d.h. der asymmetrische Anteil der Dicke über die Breite des flachen Walzgutes) und die Säbeligkeit (d.h. die Krümmung des flachen Walzgutes in der Walzebene) wichtige Kenngrößen. Sowohl ein Keil als auch ein Säbel sind unerwünscht, da diese Größen (sofern sie von 0 verschieden sind) die weiteren Prozessschritte erschweren und unter Umständen sogar unmöglich machen oder zu Ausschuss führen.

Aufgrund der Materialerhaltung sind weiterhin die Keiligkeit und die Säbeligkeit eng miteinander verbunden. Läuft beispielsweise eine einseitig kalte Bramme in das Walzgerüst ein, so wird aufgrund der einseitig höheren Walzkraft und der damit verbundenen einseitig höheren Auffederung des Walzgerüstes die kältere Seite weniger stark gewalzt als die wärmere Seite, sofern kein anderweitiger Steuereingriff erfolgt. Dadurch bilden sich ein Dickenkeil und ein hiermit korrespondierender Säbel aus. Läuft hingegen ein bereits keiliges flaches Walzgut in das Walzgerüst ein und wird der Dickenkeil beim Walzen des flachen Walzgutes eliminiert, so wird durch das Walzen ein Säbel generiert.

Sofern das flache Walzgut bereits einen Dickenkeil aufweist, werden im Stand der Technik oftmals der obere Walzensatz und der untere Walzensatz gegeneinander verschwenkt, so dass während des Walzstiches der relative Keil erhalten bleibt und folglich keine Krümmung (= Säbel) generiert wird. Das Verschwenken wird von einer Bedienperson aufgrund der Beobachtung des Walzgutes manuell durchgeführt. Es sind auch schon Verfahren zur automatischen Unterstützung der Bedienperson bekannt, die diese manuellen Eingriffe vorwegnehmen oder zumindest verringern sollen. Diese Verfahren basieren auf Messungen von Differenzwalzkräften und Regelungen, werden also im Rahmen der Basisautomatisierung durchgeführt.

Für Keilbrammen, d.h. Brammen, die einen Dickenkeil aufweisen, sind weiterhin Verfahren bekannt, die durch Aufprägen asymmetrischer Zugverteilungen den Keil eliminieren, zugleich jedoch die Ausbildung eines Säbels verhindern. Dies wird dadurch erreicht, dass im Material ein Querfluss bewirkt wird.

Es ist schwierig oder sogar unmöglich, nur aus dem Walzkraftsignal einen Sollwert für ein Korrekturglied zu ermitteln, mittels dessen der Auslaufkeilkorrekt beeinflusst wird.

Die Aufgabe der vorliegenden Erfindung besteht darin, Möglichkeiten zu schaffen, mittels derer ein Auslaufkeil und/ oder ein auslaufender Säbel gezielt vorhersagbar und auf flexible Weise einstellbar sind.

Die Aufgabe wird durch ein Betriebsverfahren für eine Walzstraße mit den Merkmalen des Anspruchs 1 gelöst. Vorteilhafte Ausgestaltungen des Betriebsverfahrens sind Gegenstand der abhängigen Ansprüche 2 bis 9.

Erfindungsgemäß ist vorgesehen, ein Betriebsverfahren der eingangs genannten Art dadurch auszugestalten,
- dass dem Steuerrechner von außen eine Keilstrategie vorgegeben wird,
- dass die das Walzen des flachen Walzgutes im Walzgerüst beschreibenden Größen zusätzlich für mindestens eine weitere die Walzenkontur beeinflussende Walzgerüstgröße sowie den Versatz des flachen Walzgutes relativ zur Walzgerüstmitte charakteristisch sind,
- dass der Steuerrechner
   -- anhand der Gesamtwalzkraft, der Walzkraftdifferenz zwischen Antriebs- und Bedienseite, der weiteren Walzgerüstgrößen, der Breite des flachen Walzgutes und des Versatzes des flachen Walzgutes relativ zur Walzgerüstmitte einen Walzenkonturanteil,
   -- anhand der Anstellungsdifferenz zwischen Antriebs- und Bedienseite und einer Gerüstauffederungsdifferenz zwischen Antriebs- und Bedienseite einen Verkippungsanteil und
   -- anhand des Walzenkonturanteils und des Verkippungsanteils den Auslaufkeil und/oder den Säbel ermittelt,
- dass der Steuerrechner im Rahmen der Stichplanberechnung gemäß der vorgegebenen Keilstrategie mindestens eine der angesetzten Größen variiert, so dass der ermittelte Auslaufkeil einem Sollauslaufkeil und/oder der Säbel einem Sollsäbel zumindest angenähert werden, und
- dass der Steuerrechner die im Rahmen der Stichplanberechnung ermittelten variierten Größen an eine Basisautomatisierung des Walzgerüsts übergibt, so dass das flache Walzgut im Walzgerüst gemäß den variierten Größen gewalzt wird.

Die Keilstrategie kann beispielsweise nach Bedarf auf eine Erhaltung des relativen Keils, auf Keil = 0, auf Begrenzung eines Säbels gerichtet sein.

Die weiteren Walzgerüstgrößen können ebenfalls nach Bedarf bestimmt sein. Insbesondere können sie eine Walzenrückbiegekraft und/oder eine Balligkeit von Walzen des Walzgerüsts und/oder eine Verschränkung und/oder eine Verschiebung der Walzen des Walzgerüsts gegeneinander umfassen.

Die das Walzen des flachen Walzgutes im Walzgerüst beschreibenden Größen können durch weitere Größen ergänzt sein. Die weiteren Größen können beispielsweise den ein- und/oder den auslaufseitigen Zug im flachen Walzgut und/oder die entsprechenden Differenzen zwischen Antriebs- und Bedienseite und/ oder die entsprechenden Verteilungen über die Breite des flachen Walzgutes umfassen.

Vorzugsweise ist vorgesehen, dass der Steuerrechner
- anhand der Gesamtwalzkraft, der Walzkraftdifferenz zwischen Antriebs- und Bedienseite, der weiteren Walzengerüstgrößen, der Breite des flachen Walzgutes und des Versatzes des flachen Walzgutes relativ zur Walzgerüstmitte einen Biegelinienanteil,
- anhand der Gesamtwalzkraft, der Walzkraftdifferenz zwischen Antriebs- und Bedienseite und der Breite des flachen Walzgutes einen Abplattungsanteil und
- anhand des Biegelinienanteils und des Abplattungsanteils den Walzenkonturanteil ermittelt.

Durch diese Vorgehensweise kann der Walzenkonturanteil besonders effizient, d.h. mit relativ geringem Rechenaufwand, ermittelt werden.

In einer bevorzugten Ausgestaltung der vorliegenden Erfindung ist vorgesehen, dass die Gerüstparameter des Walzgerüsts für die Antriebs- und die Bedienseite jeweils eine eigene Auffederungscharakteristik umfassen. Durch diese Ausgestaltung ist eine besonders flexible Modellierung des Auslaufkeils und/ oder des Säbels möglich.

Die Anfangsdaten können rein symmetrische Daten sein, beispielsweise die mittlere Dicke und die mittlere Festigkeit des flachen Walzgutes charakterisieren. Es ist jedoch ebenso möglich, dass die Anfangsdaten zusätzlich für einen Festigkeitskeil - beispielsweise einen Temperaturkeil - und/oder für einen Dickenkeil und/oder für einen (einlaufseitigen) Säbel des flachen Walzgutes charakteristische Größen umfassen.

Es ist möglich, dass der Sollauslaufkeil und/oder der Sollsäbel dem Steuerrechner fest vorgegeben sind. Beispielsweise können der Sollauslaufkeil und/oder der Sollsäbel auf 0 vorgegeben sein. Alternativ ist es möglich, dass der Sollauslaufkeil und/oder der Sollsäbel dem Steuerrechner explizit vorgegeben werden. Wiederum alternativ ist es möglich, dass der Steuerrechner den Sollauslaufkeil unter Verwendung der Anfangsdaten des flachen Walzgutes ermittelt. In diesem Fall kann der Steuerrechner insbesondere den relativen Keil, d.h. das Verhältnis von Dickenkeil zu mittlerer Dicke des flachen Walzgutes, beibehalten.

Es ist möglich, das erfindungsgemäße Betriebsverfahren - bezogen auf den jeweiligen Walzvorgang - für jedes flache Walzgut nur einmal durchzuführen. Vorzugsweise jedoch ermittelt der Steuerrechner über die Länge des flachen Walzgutes gesehen für mehrere Positionen jeweils den Auslaufkeil und variiert gemäß der Keilstrategie mindestens eine der angesetzten Größen. Diese Vorgehensweise ist insbesondere dann von Vorteil, wenn das flache Walzgut ein Band ist. Sie ist jedoch ebenso anwendbar, wenn das flache Walzgut ein Grobblech ist.

In einer bevorzugten Ausgestaltung der vorliegenden Erfindung nimmt der Steuerrechner während des Walzens des flachen Walzgutes im Walzgerüst auftretende Walzgerüstzustände und/oder während und/oder nach dem Walzen des flachen Walzgutes im Walzgerüst für den tatsächlichen Auslaufkeil und/oder den tatsächlichen Säbel des flachen Walzgutes charakteristische Größen entgegen. Der Steuerrechner kann die entgegengenommenen Größen in diesem Fall insbesondere
- für die Ermittlung eines Teils oder direkt als Teil der Anfangsdaten des flachen Walzgutes für mindestens einen späteren Walzvorgang desselben flachen Walzgutes in demselben oder einem anderen Walzgerüst,
- für die Adaption des Keilmodells und/oder
- für die Visualisierung des tatsächlichen Auslaufkeils und/ oder des tatsächlichen Säbels des flachen Walzgutes verwenden.

Die erfindungsgemäße Aufgabe wird weiterhin durch ein Computerprogramm der eingangs genannten Art gelöst. Das Computerprogramm ist in diesem Fall derart ausgestaltet, dass der Steuerrechner ein Betriebsverfahren mit allen Schritten eines erfindungsgemäßen Betriebsverfahrens ausführt.

Die Aufgabe wird weiterhin durch einen Steuerrechner für eine Walzstraße zum Walzen eines flachen Walzgutes gelöst, der derart ausgebildet ist, dass er im Betrieb ein derartiges Betriebsverfahren ausführt.

Die Aufgabe wird weiterhin durch eine Walzstraße zum Walzen eines flachen Walzgutes gelöst, die mit einem derartigen Steuerrechner ausgestattet ist.

Weitere Vorteile und Einzelheiten ergeben sich aus der nachfolgenden Beschreibung von Ausführungsbeispielen in Verbindung mit den Zeichnungen. Es zeigen in Prinzipdarstellung:
- FIG 1: schematisch eine Walzstraße,
- FIG 2 bis 5: Ablaufdiagramme,
- FIG 6: einen Abschnitt eines flachen Walzgutes und
- FIG 7: schematisch eine weitere Walzstraße.

FIG 1 zeigt eine Walzstraße zum Walzen eines flachen Walzgutes 1. Die Walzstraße ist gemäß FIG 1 als mehrgerüstige Walzstraße ausgebildet, die mehrere - in der Regel vier bis acht - Walzgerüste 2 aufweist. In den Walzgerüsten 2 der Walzstraße wird das flache Walzgut 1 gewalzt.

Die Walzstraße ist mit einem Steuerrechner 3 ausgestattet. Der Steuerrechner 3 ist derart ausgebildet, dass er die Walzstraße gemäß einem Betriebsverfahren mit allen Schritten eines erfindungsgemäßen Betriebsverfahrens betreibt. Das erfindungsgemäße Betriebsverfahren wird nachstehend näher erläutert. Die entsprechende Ausbildung des Steuerrechners 3 wird durch ein Computerprogramm 4 bewirkt, mit dem der Steuerrechner 3 programmiert ist. Das Computerprogramm 4 kann zu diesem Zweck auf einem geeigneten Datenträger 5 - rein beispielhaft ist der Datenträger in FIG 1 als USB-Memory-Stick dargestellt - gespeichert sein. Die Speicherung auf dem Datenträger 5 ist in maschinenlesbarer Form, in der Regel in ausschließlich maschinenlesbarer Form, beispielsweise in elektronischer Form. Das Computerprogramm 4 umfasst Maschinencode 6. Der Maschinencode 6 ist von dem Steuerrechner 3 unmittelbar abarbeitbar. Das Abarbeiten des Maschinencodes 6 durch den Steuerrechner 3 bewirkt, dass der Steuerrechner 3 die Walzstraße gemäß dem erfindungsgemäßen Betriebsverfahren betreibt.

Gemäß FIG 2 - ergänzend ist stets FIG 1 mit heranzuziehen - werden dem Steuerrechner 3 in einem Schritt S1 Gerüstdaten vorgegeben. Die Gerüstdaten beschreiben Gerüstparameter eines einen bestimmten Walzvorgang ausführenden Walzgerüsts 2, insbesondere dessen Auffederungscharakteristik.

In einem Schritt S2 werden dem Steuerrechner 3 für den bestimmten Walzvorgang in dem bestimmten Walzgerüst 2 Anfangsdaten bekannt, die das flache Walzgut 1 vor dem Walzen in dem betreffenden Walzgerüst 2 beschreiben. Die Anfangsdaten umfassen zumindest die Breite b, die mittlere Dicke d sowie eine für die mittlere Festigkeit des flachen Walzgutes 1 charakteristische Größe, beispielsweise die Temperatur T. Es ist möglich, dass die Anfangsdaten dem Steuerrechner 3 von außen vorgegeben werden. Alternativ ist es möglich, dass der Steuerrechner 3 die Anfangsdaten selbst ermittelt. Beispielsweise können sich die Anfangsdaten ganz oder teilweise aus einem vorherigen Walzvorgang ergeben, der vor dem jetzt betrachteten Walzvorgang ausgeführt wird. Dies wird später näher erläutert werden. Es ist möglich, dass der Steuerrechner 3 den Schritt S2 im Rahmen einer Stichplanberechnung ausführt.

In einem Schritt S3 setzt der Steuerrechner 3 im Rahmen der Stichplanberechnung Größen an, die das Walzen des flachen Walzgutes 1 in dem betreffenden Walzgerüst 2 beschreiben. Aufgrund des Umstands, dass der Steuerrechner 3 den Schritt S3 im Rahmen der Stichplanberechnung ausführt, führt der Steuerrechner 3 den Schritt S3 aus, bevor mit dem Walzen des Walzguts 1 in dem entsprechenden Walzgerüst 2 begonnen wird.

Die angesetzten Größen beschreiben in Verbindung mit den Anfangsdaten d, b, T des flachen Walzgutes 1 und den Gerüstdaten des betreffenden Walzgerüsts 2 den Walzspalt, der sich in dem betreffenden Walzgerüst 2 beim Walzen des flachen Walzgutes 1 ergibt. Sie beschreiben weiterhin die Asymmetrie des Walzspaltes in Richtung der Walzenachsen gesehen. Der Steuerrechner 3 ist daher in der Lage, in einem Schritt S4 im Rahmen der Stichplanberechnung anhand der Anfangsdaten b, d, T, der Gerüstdaten und der angesetzten Größen mittels eines Keilmodells 7 einen Auslaufkeil K zu ermitteln, der für das flache Walzgut 1 erwartet wird, wenn das flache Walzgut 1 in dem betreffenden Walzgerüst 2 mit den angesetzten Größen gewalzt wird. Alternativ oder zusätzlich kann mittels des Keilmodells 7 ein Säbel K' ermittelt werden, der für das flache Walzgut 1 erwartet wird, wenn das flache Walzgut 1 im Walzgerüst 2 mit den angesetzten Größen gewalzt wird.

Das Keilmodell 7 umfasst mathematisch-physikalische Gleichungen, mittels derer das Verhalten des Walzgerüsts 2 und des flachen Walzgutes 1 beschrieben wird. Es ist ebenfalls durch das Computerprogramm 4 bzw. den Maschinencode 6 realisiert.

Der Begriff "Auslaufkeil" weist folgende Bedeutung auf: Ein Auslaufkeil ist der asymmetrische Anteil der Dickenfunktion über die Bandbreite b gesehen. Der Begriff "Säbel" bedeutet die Krümmung des flachen Walzgutes 1 zur Seite.

In einem Schritt S5 variiert der Steuerrechner 3 im Rahmen der Stichplanberechnung gemäß einer Keilstrategie mindestens eine der angesetzten Größen. Das Variieren erfolgt derart, dass der ermittelte Auslaufkeil K einem Sollauslaufkeil zumindest angenähert wird. Alternativ oder zusätzlich kann die Ermittlung derart erfolgen, dass der Säbel K' einem Sollsäbel angenähert wird.

In einem Schritt S6 übergibt der Steuerrechner 3 die im Rahmen der Stichplanberechnung ermittelten variierten Größen an eine Basisautomatisierung 8 des betreffenden Walzgerüsts 2. In der Regel werden zusätzlich die funktionalen Abhängigkeiten des Auslaufkeils K und/oder des Säbels K' von den angesetzten Größen mit übergeben. Die Basisautomatisierung 8 ist dadurch in der Lage, das betreffende Walzgerüst 2 gemäß den variierten Größen zu walzen, während das flache Walzgut 1 das betreffende Walzgerüst 2 durchläuft. Auch der Schritt S6 wird vom Steuerrechner 3 ausgeführt, bevor das flache Walzgut 1 im betreffenden Walzgerüst 2 gewalzt wird.

Das erfindungsgemäße Betriebsverfahren wird nachfolgend in Verbindung mit FIG 3 nochmals erläutert. FIG 3 umfasst Schritte S11 bis S16. Die Schritte S11 bis S16 entsprechen vom Ansatz her den Schritten S1 bis S6 von FIG 2. Die Schritte S11 bis S16 zeigen jedoch genauere Ausgestaltungen als die Schritte S1 bis S6.

Die Ausgestaltung der Schritte S11 bis S16 sind unabhängig voneinander realisierbar. Es ist nicht erforderlich, beispielsweise die konkretere Ausgestaltung des Schrittes S11 auch mit der konkreteren Ausgestaltung des Schrittes S13 zu kombinieren. Es könnte beispielsweise die Abfolge der Schritte S11 und S2 bis S6 miteinander kombiniert werden oder die Abfolge der Schritte S1, S2, S13 und S4 bis S6 und dergleichen mehr.

Im Schritt S11 werden - analog zum Schritt S1 - die Gerüstdaten vorgegeben. Gemäß dem Schritt S11 umfassen die Gerüstparameter des Walzgerüsts 2 - separat für die Antriebs- und die Bedienseite - jeweils eine eigene Auffederungscharakteristik.

Im Schritt S12 werden dem Steuerrechner 3 die bereits in Verbindung mit dem Schritt S2 genannten Größen b, d, T bekannt. Zusätzlich können die Anfangsdaten beispielsweise einen Festigkeitskeil - insbesondere einen Temperaturkeil δT - und/ oder einen Dickenkeil δd umfassen. Ebenso kann zusätzlich eine für einen einlaufenden Säbel des flachen Walzgutes 1 charakteristische Größe mit bekannt werden, beispielsweise eine entsprechende Krümmung k.

Weiterhin können dem Steuerrechner 3 im Schritt S12 weitere Daten bekannt werden, beispielsweise der Sollkeil und/oder der Sollsäbel oder maximal zulässige Werte für den Auslaufkeil und/oder den auslaufenden Säbel.

Der Schritt S13 zeigt einige der angesetzten Größen. Gemäß dem Schritt S3 sind die angesetzten Größen zumindest für die Gesamtwalzkraft F charakteristisch. Vorzugsweise sind die angesetzten Größen weiterhin für die Walzkraftdifferenz δF zwischen Antriebs- und Bedienseite charakteristisch. Weitere mögliche angesetzte Größen sind weitere die Walzenkontur beeinflussende Walzgerüstgrößen B, C, δB und die Anstellungsdifferenz δs zwischen Antriebs- und Bedienseite. Eventuell kann auch ein Versatz V mit angesetzt werden. Der Versatz V gibt an, wie weit das flache Walzgut 1 relativ zur Walzgerüstmitte versetzt in das betreffende Walzgerüst 2 einläuft.

Gemäß dem Schritt S14 ermittelt der Steuerrechner 3 anhand der Gesamtwalzkraft F, der Walzkraftdifferenz δF, der weiteren Walzgerüstgrößen B, C, δB, der Breite b des flachen Walzgutes 1 und des Versatzes V einen Biegelinienanteil K1. Weiterhin ermittelt der Steuerrechner 3 im Schritt S14 anhand der Gesamtwalzkraft F, der Walzkraftdifferenz δF und der Breite b des flachen Walzgutes 1 einen Abplattungsanteil K2. Weiterhin ermittelt der Steuerrechner 3 im Rahmen des Schrittes S14 anhand der Anstellungsdifferenz δs und einer Gerüstauffederungsdifferenz δg zwischen Antriebs- und Bedienseite einen Verkippungsanteil K3. Anhand des Biegelinienanteils K1, des Abplattungsanteils K2 und des Verkippungsanteils K3 ermittelt sodann der Steuerrechner 3 den Auslaufkeil K. Falls die Anfangsdaten auch Werte für den einlaufseitigen Keil und den einlaufseitigen Säbel umfassen und weiterhin die ein- und auslaufseitigen Züge und deren Differenzen oder Verteilungen bekannt sind oder ein Materialquerfluss ausgeschlossen ist, kann zusätzlich auch der auslaufseitige Säbel K' ermittelt werden.

Die Schritte S15 und S16 sind mit den Schritten S5 und S6 von FIG 2 identisch.

Alternativ zur Vorgehensweise des Schrittes S14, in welchem separat der Biegelinienanteil K1 und der Abplattungsanteil K2 ermittelt werden, ist es möglich, direkt einen Walzenkonturanteil zu ermitteln, welcher der Summe von Biegelinienanteil K1 und Abplattungsanteil K2 entspricht. Falls diese Vorgehensweise realisiert werden soll, kann beispielsweise wie folgt vorgegangen werden:
Die Walzen 9 des betrachteten Walzgerüsts 2 werden in finite Elemente aufgeteilt. Es wird eine Matrix ermittelt, welche eine gegebene Verschiebung der finiten Elemente aus einer jeweiligen Ruhelage mit der sich ergebenden Druckverteilung im Walzspalt in Beziehung setzt (sogenannte elastische Gleichungen). Diese Matrix wird invertiert, so dass anhand einer gegebenen Walzkraftverteilung der zugehörige Konturverlauf des Walzspalts ermittelbar ist. Die entsprechende Vorgehensweise zum Ermitteln der Matrix und deren Invertierung sind Fachleuten bekannt. Eine analoge Vorgehensweise ist möglich, wenn alternativ oder zusätzlich zum Übergang vom Walzgut 1 zur Arbeitswalze 9 ein Übergang zwischen zwei Walzen 9 des Walzgerüsts 2 betrachtet wird. Eine analoge Vorgehensweise ist weiterhin auch möglich, wenn die Verschiebungen als kontinuierliche Funktionen angesetzt werden (sogenannte Greensche Funktion).

FIG 4 zeigt weitergehende mögliche Ausgestaltungen des Schrittes S13 von FIG 3. Analog zum Verhältnis der FIG 2 und 3 zueinander sind auch Schritte S21 und S22 alternativ realisierbar.

Im Schritt S21 sind mögliche weitere Walzgerüstgrößen erläutert. Gemäß dem Schritt S21 können die weiteren Walzgerüstgrößen mindestens eine der folgenden Größen umfassen:
- Eine Walzenrückbiegekraft B,
- gegebenenfalls deren Differenz δB zwischen Antriebs- und Bedienseite,
- eine (temperatur- und verschleißabhängige) Balligkeit C von Walzen 9 des betreffenden Walzgerüsts 2,
- eine Verschiebung der Walzen 9 des betreffenden Walzgerüsts 2 in Richtung der Walzenachsen und
- eine Verschränkung der Walzen 9 des Walzgerüsts 2 gegeneinander, d.h. eine gegensinnige Verschwenkung der Walzen 9 des Walzgerüsts 2 in und entgegen einer Walzgutlaufrichtung x.

Die Balligkeit C kann ggf. durch lokales Kühlen der Walzen 9 aktiv beeinflussbar sein.

Gemäß dem Schritt S22 können dem Steuerrechner 3 weiterhin zusätzliche Größen vorgegeben werden, die das Walzen des flachen Walzgutes 1 im betreffenden Walzgerüst 2 beschreiben. Insbesondere kann dem Steuerrechner 3 zusätzlich mindestens eine der nachfolgenden Größen vorgegeben werden:
- Der einlaufseitige Zug Z im flachen Walzgut 1,
- der auslaufseitige Zug Z' im flachen Walzgut 1,
- die entsprechenden Differenzen δZ, δZ' zwischen Antriebsund Bedienseite und
- die entsprechenden Verteilungen über die Breite b des flachen Walzgutes 1.

Das erfindungsgemäße Betriebsverfahren kann auf verschiedene Weise ausgestaltet werden. Beispiele derartiger Ausgestaltungen sind in FIG 5 dargestellt.

FIG 5 zeigt verschiedene mögliche Ausgestaltungen. Die Ausgestaltungen sind unabhängig voneinander realisierbar. Weiterhin werden die möglichen Ausgestaltungen im Rahmen von FIG 5 in Verbindung mit den Schritten S1 bis S6 erläutert, die bereits in FIG 2 erläutert wurden. Alternativ könnten - zusammen oder einzeln - die Schritte S11 bis S16 von FIG 3 verwendet werden, ggf. in den Ausgestaltungen gemäß FIG 4.

Gemäß FIG 5 ist zusätzlich ein Schritt S31 vorhanden. Im Schritt S31 wird dem Steuerrechner 3 die Keilstrategie vorgegeben. Beispielsweise kann dem Steuerrechner vorgegeben werden, ob er den Auslaufkeil K und/oder den Säbel K' auf 0 einstellen soll, ob er eine bereits vorhandene relative Asymmetrie beibehalten soll (ggf. in welcher Verteilung auf Auslaufkeil K und Säbel K').

Weiterhin ist ein Schritt S32 vorhanden. Im Schritt S32 ermittelt der Steuerrechner 3 unter Verwendung der Anfangsdaten des flachen Walzgutes 1 den Sollauslaufkeil und/oder den Sollsäbel. Insbesondere kann der Steuerrechner 3 beispielsweise in dem Fall, dass das flache Walzgut 1 vor dem Walzen in dem betreffenden Walzgerüst 2 bereits einen Keil und/oder einen Säbel aufweist und weiterhin aufgrund der Dicke d des Walzgutes 1 ein Materialquerfluss nicht mehr oder nur noch in begrenztem Umfang möglich ist, den Sollkeil und den Sollsäbel derart vorgeben, dass der Sollsäbel im noch tolerierbaren Bereich liegt und der Sollkeil die verbleibende Asymmetrie des flachen Walzgutes 1 beschreibt. Die Ermittlung des Sollkeils und/oder des Sollsäbels im Rahmen des Schrittes S32 erfolgt selbstverständlich nur dann, wenn der Sollkeil und/oder der Sollsäbel nicht bereits durch die Keilstrategie als solche vorgegeben und festgelegt sind.

Weiterhin können Schritte S36 bis S38 (bzw. mindestens einer der Schritte S36 bis S38) vorhanden sein.

Im Schritt S36 nimmt der Steuerrechner 3 Walzgerüstzustände entgegen, die während des Walzens des flachen Walzgutes 1 im betreffenden Walzgerüst 2 auftreten. Beispielsweise kann der Steuerrechner 3 die tatsächlichen Walzkräfte und/oder die tatsächlichen Walzkraftdifferenzen bzw. die korrespondierenden Werte der Rückbiegekraft entgegennehmen.

Im Schritt S37 kann der Steuerrechner 3 während des Walzens des flachen Walzgutes 1 im betreffenden Walzgerüst 2 Größen entgegennehmen, die für den tatsächlichen Auslaufkeil und/ oder den tatsächlichen Säbel des flachen Walzgutes 1 charakteristisch sind. Beispielsweise kann der tatsächliche auslaufseitige Zug bzw. dessen Differenz oder Verteilung erfasst werden und dem Steuerrechner 3 zugeführt werden.

Im Schritt S38 können nach dem Walzen des flachen Walzgutes 1 entsprechende Größen entgegengenommen werden. Beispielsweise kann das flache Walzgut 1 nach dem vollständigen Walzen im betreffenden Walzgerüst 2 unter Umständen vermessen werden. Auch ist es möglich, dass an einer Stelle oder an mehreren Stellen hinter dem Walzgerüst 2 geeignete Größen erfasst werden und anhand der Größen auf die tatsächliche auslaufseitige Krümmung des flachen Walzgutes 1 geschlossen wird. Entsprechende Vorgehensweisen sind dem Fachmann bekannt.

Der Steuerrechner 3 kann die im Rahmen der Schritte S36, S37 und/oder S38 entgegengenommenen Größen zu verschiedenen Zwecken verwenden. Beispielsweise ist es möglich, dass der Steuerrechner 3 in einem Schritt S41 eine Visualisierung des tatsächlichen Auslaufkeils und/oder des tatsächlichen Säbels des flachen Walzgutes 1 - beispielsweise über ein Sichtgerät oder einen Drucker - an eine Bedienperson 10 ausgibt. Alternativ oder zusätzlich ist es möglich, dass der Steuerrechner 3 in einem Schritt S42 die tatsächlichen, entgegengenommenen Größen mit korrespondierenden erwarteten Größen vergleicht und anhand des Vergleichs das Keilmodell 7 adaptiert.

Weiterhin ist es möglich, dass der Steuerrechner 3 die entgegengenommenen Größen dazu verwendet, tatsächliche Zustände des flachen Walzgutes 1 zu ermitteln und im Rahmen nachfolgender Bearbeitungsschritte zu berücksichtigen. Beispielsweise kann der Steuerrechner 3 in einem Schritt S43 prüfen, ob die Bearbeitung des flachen Walzgutes 1 beendet ist. Wenn dies nicht der Fall ist, kann der Steuerrechner 3 zu einem Schritt S44 übergehen, in dem der Steuerrechner 3 die Anfangsdaten des flachen Walzgutes 1 für einen späteren Behandlungsschritt - insbesondere einen späteren Walzvorgang - desselben flachen Walzgutes 1 heranzieht bzw. unter Verwendung dieser Daten zumindest einen Teil der Anfangsdaten des flachen Walzgutes 1 ermittelt. Der spätere Walzvorgang kann, je nach Art der Walzstraße, in demselben oder in einem anderen Walzgerüst 2 ausgeführt werden.

In dem Fall, dass das Walzen des flachen Walzgutes 1 noch nicht beendet ist, also noch weitere Walzvorgänge erfolgen, kann weiterhin zusätzlich ein Schritt S46 vorhanden sein. Im Schritt S46 kann der Steuerrechner 3 unter Umständen die Keilstrategie ändern. Beispielsweise kann der Steuerrechner 3 die Keilstrategie derart bestimmen, dass der Auslaufkeil K und der Säbel K' korrigiert werden, wenn und solange die einlaufende Dicke d des flachen Walzgutes 1 größer als eine kritische Dicke ist. Wenn die Dicke d des flachen Walzgutes 1 vor dem Walzen jedoch kleiner als die kritische Dicke ist (bzw. wird), kann der Steuerrechner 3 die Keilstrategie ändern, so dass ab diesem Zeitpunkt der zu diesem Zeitpunkt vorhandene Auslaufkeil K beibehalten wird. Auch andere Änderungsmöglichkeiten sind gegeben.

Es ist möglich, dass das erfindungsgemäße Betriebsverfahren pro flachem Walzgut 1 nur einmal ausgeführt wird. Vorzugsweise wird es jedoch mehrfach ausgeführt. Insbesondere kann der Steuerrechner 3 gemäß FIG 6 über die Länge des flachen Walzgutes 1 gesehen mehrere Positionen (Abschnitte 11) festlegen und für jeden Abschnitt 11 jeweils den Auslaufkeil K und/oder den Säbel K' ermitteln und gemäß der jeweils gegebenen Keilstrategie mindestens eine der angesetzten Größen - beispielsweise die Walzkraftdifferenz δF oder den Versatz V - im Sinne der Annäherung an einen jeweiligen Sollwert variieren. Es ist möglich, dass der Steuerrechner 3 die Ermittlung des Auslaufkeils K und/oder des Säbels K' für alle betrachteten Abschnitte 11 ausführt, bevor der erste Abschnitt 11 des Walzgutes 1 in das betrachtete Walzgerüst 2 einläuft. Zumindest führt der Steuerrechner 3 das Verfahren jedoch für jeden Abschnitt 11 zu einem Zeitpunkt aus, bevor der jeweilige Abschnitt 11 in das den jeweiligen Walzvorgang ausführende Walzgerüst 2 einläuft.

In Verbindung mit den FIG 1 bis 6 wurde obenstehend beschrieben, dass ein flaches Walzgut 1 in einer mehrgerüstigen Walzstraße gewalzt wird, wobei die Walzgutlaufrichtung x stets dieselbe ist. Bei einer derartigen Ausgestaltung der Walzstraße wird jeder Walzstich in einem anderen Walzgerüst 2 der Walzstraße vorgenommen. Diese Ausgestaltung der Walzstraße bietet sich insbesondere dann an, wenn das flache Walzgut 1 ein Band ist. Prinzipiell ist diese Vorgehensweise jedoch ebenso anwendbar, wenn das flache Walzgut 1 ein Grobblech (eine Platte) ist.

Prinzipiell ist es ebenso möglich, dass entsprechend der Darstellung von FIG 7 die Walzstraße reversierend arbeitet, also als Reversierwalzwerk ausgebildet ist. In diesem Fall erfolgen die einzelnen Walzvorgänge (Walzstiche) im selben Walzgerüst 2, wobei sich die Walzgutlaufrichtung x von Walzstich zu Walzstich ändert. Diese Ausgestaltung bietet sich insbesondere an, wenn das flache Walzgut 1 ein Grobblech ist. Sie ist prinzipiell jedoch ebenso anwendbar, wenn das flache Walzgut 1 ein Band ist. In diesem Fall ist das Reversierwalzwerk vorzugsweise als Steckelwalzwerk ausgebildet.

Die vorliegende Erfindung weist viele Vorteile auf. Insbesondere ist eine gezielte Ermittlung des Auslaufkeils K und/oder des Säbels K' und eine Einbindung dieser Ermittlung in die Stichplanberechnung möglich.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

## Patentansprüche

1. Betriebsverfahren für eine Walzstraße zum Walzen eines flachen Walzgutes (1) in mindestens einem Walzgerüst (2) der Walzstrasse,
- wobei einem Steuerrechner (3) für die Walzstraße Gerüstparameter des Walzgerüsts (2) beschreibende Gerüstdaten vorgegeben werden,
- wobei der Steuerrechner (3) im Rahmen einer Stichplanberechnung das Walzen des flachen Walzgutes (1) im Walzgerüst (2) beschreibende Größen (F, δF, G, δs, V) ansetzt,
- wobei die angesetzten Größen (F, δF, G, δs, V) in Verbindung mit das flache Walzgut (1) vor dem Walzen in dem Walzgerüst (2) beschreibenden Anfangsdaten (b, d, T) und den Gerüstdaten des Walzgerüsts (2) den sich beim Walzen des flachen Walzgutes (1) im Walzgerüst (2) ergebenden Walzspalt und dessen Asymmetrie beschreiben,
- wobei die das Walzen des flachen Walzgutes (1) im Walzgerüst (2) beschreibenden Größen (F, δF, G, δs, V) für die Gesamtwalzkraft (F), die Walzkraftdifferenz (δF) zwischen Antriebs- und Bedienseite und die Anstellungsdifferenz (δs) zwischen Antriebs- und Bedienseite charakteristisch sind,
- wobei die Anfangsdaten (b, d, T) zumindest für die Breite (b), die mittlere Dicke (d) und die mittlere Festigkeit des flachen Walzgutes (1) charakteristische Größen umfassen,
- wobei der Steuerrechner (3) im Rahmen der Stichplanberechnung anhand der Anfangsdaten (b, d, T), der Gerüstdaten und der angesetzten Größen (F, δF, G, δs, V) mittels eines Keilmodells (7) einen Auslaufkeil (K) und/oder einen Säbel (K') ermittelt, die für das flache Walzgut (1) erwartet werden, wenn das flache Walzgut (1) im Walzgerüst (2) mit den angesetzten Größen (F, δF, G, δs, V) gewalzt wird,
wobei
- dem Steuerrechner (3) von außen eine Keilstrategie vorgegeben wird,
- die das Walzen des flachen Walzgutes (1) im Walzgerüst (2) beschreibenden Größen (F, δF, G, δs, V) zusätzlich für mindestens eine weitere die Walzenkontur beeinflussende Walzgerüstgröße (B, C, δB) sowie den Versatz (V) des flachen Walzgutes (1) relativ zur Walzgerüstmitte charakteristisch sind,
- der Steuerrechner (3)
-- anhand der Gesamtwalzkraft (F), der Walzkraftdifferenz (δF) zwischen Antriebs- und Bedienseite, der weiteren Walzgerüstgrößen (B, C, δB), der Breite (b) des flachen Walzgutes (1) und des Versatzes (V) des flachen Walzgutes (1) relativ zur Walzgerüstmitte einen Walzenkonturanteil,
-- anhand der Anstellungsdifferenz (δs) zwischen Antriebs- und Bedienseite und einer Gerüstauffederungsdifferenz (δg) zwischen Antriebs- und Bedienseite einen Verkippungsanteil (K3) und
-- anhand des Walzenkonturanteils und des Verkippungsanteils (K3) den Auslaufkeil (K) und/oder den Säbel (K') ermittelt,
- der Steuerrechner (3) im Rahmen der Stichplanberechnung gemäß der vorgegebenen Keilstrategie mindestens eine der angesetzten Größen (F, δF, G, δs, V) variiert, so dass der ermittelte Auslaufkeil (K) einem Sollauslaufkeil und/ oder der Säbel (K') einem Sollsäbel zumindest angenähert werden, und
- der Steuerrechner (3) die im Rahmen der Stichplanberechnung ermittelten variierten Größen (F, δF, G, δs, V) an eine Basisautomatisierung (8) des Walzgerüsts (2) übergibt, so dass das flache Walzgut (1) im Walzgerüst (2) gemäß den variierten Größen (F, δF, G, δs, V) gewalzt wird.

2. Betriebsverfahren nach Anspruch 1,
**dadurch gekennzeichnet,**
**dass** die weiteren Walzgerüstgrößen (B, C, δB) eine Walzenrückbiegekraft (B) und/oder eine Balligkeit (C) von Walzen (9) des Walzgerüsts (2) und/oder eine Verschränkung und/oder eine Verschiebung der Walzen (9) des Walzgerüsts (2) gegeneinander umfassen.

3. Betriebsverfahren nach Anspruch 1 oder 2,
**dadurch gekennzeichnet,**
**dass** die das Walzen des flachen Walzgutes (1) im Walzgerüst (2) beschreibenden Größen (F, δF, G, δs, V) zusätzlich den ein- und/oder den auslaufseitigen Zug (Z, Z') im flachen Walzgut (1) und/oder die entsprechenden Differenzen (δZ, δZ') zwischen Antriebs- und Bedienseite und/oder die entsprechenden Verteilungen über die Breite (b) des flachen Walzgutes (1) umfassen.

4. Betriebsverfahren nach Anspruch 1, 2 oder 3,
**dadurch gekennzeichnet,**
**dass** der Steuerrechner (3)
- anhand der Gesamtwalzkraft (F), der Walzkraftdifferenz (δF) zwischen Antriebs- und Bedienseite, der weiteren Walzengerüstgrößen (B, C, δB), der Breite (b) des flachen Walzgutes (1) und des Versatzes (V) des flachen Walzgutes (1) relativ zur Walzgerüstmitte einen Biegelinienanteil (K1),
- anhand der Gesamtwalzkraft (F), der Walzkraftdifferenz (δF) zwischen Antriebs- und Bedienseite und der Breite (b) des flachen Walzgutes (1) einen Abplattungsanteil (K2) und
- anhand des Biegelinienanteils (K1) und des Abplattungsanteils (K2) den Walzenkonturanteil ermittelt.

5. Betriebsverfahren nach einem der obigen Ansprüche,
**dadurch gekennzeichnet,**
**dass** die Gerüstparameter des Walzgerüsts (2) für die Antriebs- und die Bedienseite jeweils eine eigene Auffederungscharakteristik umfassen.

6. Betriebsverfahren nach einem der obigen Ansprüche,
**dadurch gekennzeichnet,**
**dass** die Anfangsdaten (b, d, T) zusätzlich für einen Festigkeitskeil - beispielsweise einen Temperaturkeil (δT) - und/ oder für einen Dickenkeil (δd) und/oder für einen Säbel des flachen Walzgutes (1) charakteristische Größen umfassen.

7. Betriebsverfahren nach einem der obigen Ansprüche,
**dadurch gekennzeichnet,**
**dass** der Steuerrechner (3) den Sollauslaufkeil und/oder den Sollsäbel unter Verwendung der Anfangsdaten (b, d, T) des flachen Walzgutes (1) ermittelt.

8. Betriebsverfahren nach einem der obigen Ansprüche,
**dadurch gekennzeichnet,**
**dass** der Steuerrechner (3) über die Länge des flachen Walzgutes (1) gesehen für mehrere Positionen (11) jeweils den Auslaufkeil (K) und/ oder den Säbel (K') ermittelt und gemäß der Keilstrategie mindestens eine der angesetzten Größen (F, δF, G, δs, V) variiert.

9. Betriebsverfahren nach einem der obigen Ansprüche,
**dadurch gekennzeichnet,**
**dass** der Steuerrechner (3) während des Walzens des flachen Walzgutes (1) im Walzgerüst (2) auftretende Walzgerüstzustände und/oder während und/oder nach dem Walzen des flachen Walzgutes (1) im Walzgerüst (2) für den tatsächlichen Auslaufkeil und/oder den tatsächlichen Säbel des flachen Walzgutes (1) charakteristische Größen entgegen nimmt und dass der Steuerrechner (3) die entgegen genommenen Größen verwendet
- für die Ermittlung eines Teils oder direkt als Teil der Anfangsdaten (b, d, T) des flachen Walzgutes (1) für mindestens einen späteren Walzvorgang desselben flachen Walzgutes (1) in demselben oder einem anderen Walzgerüst (2),
- für die Adaption des Keilmodells (7) und/oder
- für die Visualisierung des tatsächlichen Auslaufkeils und/ oder des tatsächlichen Säbels des flachen Walzgutes (1).

10. Computerprogramm, das Maschinencode (6) umfasst, der von einem Steuerrechner (3) für eine Walzstraße zum Walzen eines flachen Walzgutes (1) unmittelbar abarbeitbar ist und dessen Abarbeitung durch den Steuerrechner (3) bewirkt, dass der Steuerrechner (3) die Walzstraße gemäß einem Betriebsverfahren mit allen Schritten eines Betriebsverfahrens nach einem der obigen Ansprüche betreibt.

11. Steuerrechner für eine Walzstraße zum Walzen eines flachen Walzgutes (1),
**dadurch gekennzeichnet,**
**dass** der Steuerrechner derart ausgebildet ist, dass er die Walzstraße gemäß einem Betriebsverfahren mit allen Schritten eines Betriebsverfahrens nach einem der Ansprüche 1 bis 9 betreibt.

12. Walzstraße zum Walzen eines flachen Walzgutes (1),
**dadurch gekennzeichnet,**
**dass** die Walzstraße mit einem Steuerrechner (3) nach Anspruch 11 ausgestattet ist.

## Claims

1. Operating method for a rolling train for rolling a flat workpiece (1) in at least one rolling stand (2) of the rolling train,
- wherein stand data describing stand parameters of the rolling stand (2) is prescribed to a control computer (3) for the rolling train,
- wherein as part of a rolling schedule calculation, the control computer (3) sets variables (F, δF, G, δs, V) which describe the rolling of the flat workpiece (1) in the rolling stand (2),
- wherein the set variables (F, δF, G, δs, V), the initial data (b, d, T) which describes the flat workpiece (1) before rolling in the rolling stand (2), and the stand data of the rolling stand (2) together describe the resultant roll nip and the asymmetry thereof during the rolling of the flat workpiece (1) in the rolling stand (2),
- wherein the variables (F, δF, G, δs, V) describing the rolling of the flat workpiece (1) in the rolling stand (2) are characteristic of the total rolling force (F), the rolling force difference (δF) between drive side and operator side, and the screw-down difference (δs) between drive side and operator side,
- wherein the initial data (b, d, T) comprises characteristic variables at least for the width (b), the average thickness (d) and the average strength of the flat workpiece (1),
- wherein as part of the rolling schedule calculation, on the basis of the initial data (b, d, T), the stand data and the set variables (F, δF, G, δs, V), by means of a taper model (7), the control computer (3) determines an expected delivery taper (K) and/or an expected camber (K') for the flat workpiece (1) when the flat workpiece (1) is rolled in the rolling stand (2) using the set variables (F, δF, G, δs, V),
wherein
- a taper strategy is externally prescribed to the control computer (3),
- the variables (F, δF, G, δs, V) describing the rolling of the flat workpiece (1) in the rolling stand (2) are additionally characteristic of at least one further rolling stand variable (B, C, δB) which influences the rolling contour, and the offset (V) of the flat workpiece (1) relative to the rolling stand centre,
- the control computer (3) determines
-- a rolling contour portion on the basis of the total rolling force (F), the rolling force difference (δF) between drive side and operator side, the further rolling stand variables (B, C, δB), the width (b) of the flat workpiece (1) and the offset (V) of the flat workpiece (1) relative to the rolling stand centre,
-- a tilt portion (K3) on the basis of the screw-down difference (δs) between drive side and operator side and a stand frame stretch difference (δg) between drive side and operator side, and
-- the delivery taper (K) and/or the camber (K') on the basis of the rolling contour portion and the tilt portion (K3).
- as part of the rolling schedule calculation, the control computer (3) varies at least one of the set variables (F, δF, G, δs, V) in accordance with the prescribed taper strategy, such that the determined delivery taper (K) is brought at least close to a desired delivery taper and/or the camber (K') is brought at least close to a desired camber, and
- the control computer (3) transfers the varied variables (F, δF, G, δs, V) that are determined by the rolling schedule calculation to a basic automation system (8) of the rolling stand (2), such that the flat workpiece (1) is rolled in the rolling stand (2) in accordance with the varied variables (F, δF, G, δs, V).

2. Operating method according to claim 1,
**characterised in that**
the further rolling stand variables (B, C, δB) comprise a rolling reverse bending force (B) and/or a convexity (C) of rollers (9) of the rolling stand (2) and/or a transposition and/or a displacement of the rollers (9) of the rolling stand (2) relative to each other.

3. Operating method according to claim 1 or 2,
**characterised in that**
the variables (F, δF, G, δs, V) describing the rolling of the flat workpiece (1) in the rolling stand (2) may additionally comprise the feed-side tension and/or the delivery-side tension (Z, Z') in the flat workpiece (1) and/or the corresponding differences (δZ, δZ') between drive side and operator side and/or the corresponding distributions over the width (b) of the flat workpiece (1).

4. Operating method according to claim 1, 2 or 3,
**characterised in that**
the control computer (3) determines
- a deflection curve portion (K1) on the basis of the total rolling force (F), the rolling force difference (δF) between drive side and operator side, the further rolling stand variables (B, C, δB), the width (b) of the flat workpiece (1) and the offset (V) of the flat workpiece (1) relative to the rolling stand centre,
- a flattening portion (K2) on the basis of the total rolling force (F), the rolling force difference (δF) between drive side and operator side, and the width (b) of the flat workpiece (1), and
- the rolling contour portion on the basis of the deflection curve portion (K1) and the flattening portion (K2).

5. Operating method according to one of the preceding claims,
**characterised in that**
the stand parameters of the rolling stand (2) comprise an individual frame stretch characteristic for the drive side and operator side in each case.

6. Operating method according to one of the preceding claims,
**characterised in that**
the initial data (b, d, T) additionally comprises characteristic variables for a strength taper - e.g. a temperature taper (δT) - and/or for a thickness taper (δd) and/or for a camber of the flat workpiece (1).

7. Operating method according to one of the preceding claims,
**characterised in that**
the control computer (3) determines the desired delivery taper and/or the desired camber using the initial data (b, d, T) of the flat workpiece (1).

8. Operating method according to one of the preceding claims,
**characterised in that**
the control computer (3) determines the respective delivery taper (K) and/or the camber (K') for a plurality of positions (11) over the length of the flat workpiece (1) and varies at least one of the set variables (F, δF, G, δs, V) according to the taper strategy.

9. Operating method according to one of the preceding claims,
**characterised in that**
the control computer (3) receives rolling stand states that occur during the rolling of the flat workpiece (1) in the rolling stand (2), and/or characteristic variables for the actual delivery taper and/or the actual camber of the flat workpiece (1) during and/or after the rolling of the flat workpiece (1) in the rolling stand (2), and that the control computer (3) uses the received variables for the purpose of
- determining part, or directly as part, of the initial data (b, d, T) of the flat workpiece (1) for at least one subsequent rolling operation of the same flat workpiece (1) in the same or a different rolling stand (2),
- adapting the taper model (7), and/or
- visually depicting the actual delivery taper and/or the actual camber of the flat workpiece (1).

10. Computer program comprising machine code (6) which can be directly executed by a control computer (3) for a rolling train for rolling a flat workpiece (1) and whose execution by the control computer (3) results in the control computer (3) operating the rolling train in accordance with an operating method having all the steps of an operating method according to one of the preceding claims.

11. Control computer for a rolling train for rolling a flat workpiece (1),
**characterised in that**
the control computer is so designed as to operate the rolling train according to an operating method having all the steps of an operating method according to one of claims 1 to 9.

12. Rolling train for rolling a flat workpiece (1),
**characterised in that**
the rolling train is equipped with a control computer (3) according to claim 11.

## Revendications

1. Procédé pour faire fonctionner un train de laminoir pour laminer un produit (1) à laminer plat dans au moins une cage (2) de laminoir du train de laminoir,
- dans lequel on prescrit, à un ordinateur (3) de commande du train de laminoir, des données de cage décrivant des paramètres de la cage (2) de laminoir,
- dans lequel l'ordinateur (3) de commande fixe, dans le cadre d'un calcul d'un schéma des réductions, des grandeurs (F, δF, G, δs, V) décrivant le laminage du produit (1) à laminer plat dans la cage (2) de laminage,
- dans lequel des grandeurs (F, δF, G, δs, V) fixées décrivent, en liaison avec des données (b, d, T) initiales décrivant le produit (1) à laminer plat avant le laminage dans la cage (2) de laminoir et les données de la cage (2) de laminoir, l'emprise résultant du laminage du produit (1) à laminer plat dans la cage (1) de laminage et sa dissymétrie,
- dans lequel les grandeurs (F, δF, G, δs, V) décrivant le laminage du produit (1) à laminer plat dans la cage (1) de laminoir sont caractéristiques de la force (F) globale de laminage de la différence (δF) de force de laminage entre le côté d'entraînement et le côté de commande et de la différence (δs) de serrage entre le côté d'entraînement et le côté de commande,
- dans lequel les données (b, d, T) initiales comprennent des grandeurs caractéristiques d'au moins la largeur (b), l'épaisseur (d) moyenne et la résistance moyenne du produit (1) à laminer plat,
- dans lequel l'ordinateur (3) de commande détermine, dans le cadre du calcul du schéma des réductions, à l'aide des données (b, d, T) initiales, des données de la cage et des grandeurs (F, δF, G, δs, V) fixées, au moyen d'un modèle (7) de coin, un coin (K) de sortie et/ou une incurvation (K'), qui sont escomptés pour le produit (1) à laminer plat lorsque le produit (1) à laminer plat est laminé dans la cage (2) de laminoir avec les grandeurs (F, δF, G, δs, V) fixées,
- dans lequel on prescrit à l'ordinateur (3) de commande de l'extérieur une stratégie de coin,
- les grandeurs (F, δF, G, δs, V) décrivant le laminage du produit (1) à laminer dans la cage (2) de laminoir sont caractéristiques, en outre, d'au moins une autre grandeur (B, C, δB) de cage de laminoir, influençant le contour des cylindres, ainsi que du décalage (V) du produit (1) à laminer plat par rapport au milieu de la cage de laminoir,
- l'ordinateur (3) de commande détermine
-- à l'aide de la force (F) globale de laminage, de la différence (δF) de force de laminage entre le côté d'entraînement et le côté de commande, des autres grandeurs (B, C, δB) de la cage de laminoir, de la largeur (B) du produit (1) à laminer plat et du décalage (V) du produit (1) à laminer plat par rapport au milieu de la cage de laminoir, une proportion de contour des cylindres,
-- à l'aide de la différence (δS) de serrage entre le côté d'entraînement et le côté de commande et d'une différence (δq) d'élargissement élastique de la cage entre le côté d'entraînement et le côté de commande, une proportion (K3) d'empilage et
-- à l'aide de la proportion de contour des cylindres et de la proportion (K3) d'empilage, le coin (K) de sortie et/ou l'incurvation (K'),
- l'ordinateur (3) de commande modifie, dans le cadre du calcul du schéma des réduction, suivant une stratégie de coin donnée à l'avance, au moins l'une des grandeurs (F, δF, G, δs, V) fixées de manière à ce que le coin (K) de sortie déterminé se rapproche au moins d'un coin de sortie de consigne et/ou de manière à ce que l'incurvation (K') s'approche au moins d'une incurvation de consigne et
- l'ordinateur (3) de commande transmet à une automatisation (8) de base de la cage (2) de laminoir les grandeurs (F, δF, G, δs, V) modifiées déterminées dans la cadre du calcul du schéma des réduction, de manière à ce que le produit (1) à laminer plat soit laminé dans la cage (2) de laminoir suivant les grandeurs (F, δF, G, δs, V) modifiées.

2. Procédé de fonctionnement suivant la revendication 1,
**caractérisé**
**en ce que** les autres grandeurs (B, C, δB) de la cage de laminoir comprennent une force (B) de rétroflexion des cylindres et/ou un bombement (C) des cylindres (9) de la cage (2) de laminoir et/ou une position en quinconce et/ou un décalage des cylindres (9) de la cage (2) de laminoir.

3. Procédé de fonctionnement suivant la revendication 1 ou 2,
**caractérisé**
**en ce que** les grandeurs (F, δF, G, δs, V) décrivant le laminage du produit (1) à laminer plat dans la cage (2) de laminoir comprennent, en outre, la traction (Z, Z') du côté de l'entrée et/ou de la sortie dans le produit (1) à laminer plat et/ou les différences (δZ, δZ') correspondantes entre le côté d'entraînement et le côté de commande et/ou les répartitions correspondantes sur la largeur (B) du produit (1) à laminer plat.

4. Procédé de fonctionnement suivant la revendication 1, 2 ou 3,
**caractérisé**
**en ce que** l'ordinateur (3) de commande détermine
- à l'aide de la force (F) globale de laminage, de la différence (δF) de la force de laminage entre le côté d'entraînement et le côté de commande, des autres grandeurs (B, C, δB) de la cage de laminoir, de la largeur (b) du produit (1) à laminer plat et du décalage (V) du produit (1) à laminer plat par rapport au milieu de la cage de laminoir, une proportion (K1) de lignes de flexion,
- à l'aide de la force (F) globale de laminage, de la différence (δF) de la force de laminage entre le côté d'entraînement et le côté de commande et de la largeur (b) du produit (1) à laminer plat, une proportion (K2) d'aplatissement et
- à l'aide de la proportion (K1) de lignes de flexion et de la proportion (K2) d'aplatissement, la proportion du contour des cylindres.

5. Procédé de fonctionnement suivant l'une des revendications précédentes,
**caractérisé**
**en ce que** les paramètres de la cage (2) de laminoir comprennent, pour le côté d'entraînement et le côté de commande, respectivement, une caractéristique d'élargissement élastique propre.

6. Procédé de fonctionnement suivant l'une des revendications précédentes,
**caractérisé**
**en ce que** les données (b, d, T) initiales comprennent, en outre, des grandeurs caractéristiques d'un coin de résistance - par exemple un coin (δT) de température - et/ou d'un coin (δd) d'épaisseur et/ou d'une incurvation du produit (1) à laminer plat.

7. Procédé de fonctionnement suivant l'une des revendications précédentes,
**caractérisé**
**en ce que** l'ordinateur (3) de commande détermine le coin de sortie de consigne et/ou l'incurvation de consigne en utilisant des données (b, d, T) initiales du produit (1) à laminer plat.

8. Procédé de fonctionnement suivant l'une des revendications précédentes,
**caractérisé**
**en ce que** l'ordinateur (3) de commande détermine, considéré sur la longueur du produit (1) à laminer plat pour plusieurs positions (11) respectivement, le coin (K) de sortie et/ou l'incurvation (K') et, suivant la stratégie de coin, modifie au moins l'une des grandeurs (F, δF, G, δs, V) fixées.

9. Procédé de fonctionnement suivant l'une des revendications précédentes,
**caractérisé**
**en ce que** l'ordinateur (3) de commande reçoit des états de la cage de laminage se produisant pendant le laminage du produit (1) à laminer plat dans la cage (2) de laminoir et/ou, après le laminage du produit (1) à laminer plat dans la cage (2) de laminoir, des grandeurs caractéristiques du coin de sortie réel et/ou d'incurvation réelle du produit (1) à laminer plat et en ce que l'ordinateur (3) de commande utilise les grandeurs reçues,
- pour la détermination d'une partie ou directement comme partie des données (b, d, T) initiales du produit (1) à laminer plat pour au moins une opération de laminage ultérieure du même produit (1) à laminer plat dans la même cage (2) de laminoir ou dans une autre cage (2) de laminoir,
- pour l'adaptation du modèle (7) de coin et/ou
- pour la visualisation du coin de sortie réel et/ou de l'incurvation réelle du produit (1) à laminer plat.

10. Programme d'ordinateur, qui comprend un code (6) machine, qui peut être exécuté directement par un ordinateur (3) de commande d'un train de laminoir pour laminer un produit (1) à laminer plat et dont l'exécution par l'ordinateur (3) de commande fait que l'ordinateur (3) de commande fait fonctionner le train de laminoir suivant un procédé de fonctionnement ayant tous les stades d'un procédé de fonctionnement suivant l'une des revendications précédentes.

11. Ordinateur de commande d'un train de laminoir pour laminer un produit (1) à laminer plat,
**caractérisé**
**en ce que** l'ordinateur de commande est constitué de manière à faire fonctionner le train de laminoir suivant un procédé de fonctionnement ayant tous les stades d'un procédé de fonctionnement suivant l'une des revendications 1 à 9.

12. Train de laminoir pour laminer un produit (1) à laminer plat,
**caractérisé**
**en ce que** le train de laminoir est équipé d'un ordinateur (3) de commande suivant la revendication 11.
